# EUROPÄISCHE PATENTANMELDUNG

(11) **EP 0 182 953 A1**
(43) Veröffentlichungstag der Anmeldung: **04.06.1986**
(21) Anmeldenummer: 84830320.2
(22) Anmeldetag: 27.11.1984
(51) Int. Cl.: G09F 11/14, A47F 7/16

(54) **Automatische mechanische kontinuierliche Ausstellvorrichtung für Textil- und Keramikwarenmuster**

(71) Anmelder: Montanari, Alfio, I-47031 San Marino (SM)
(72) Erfinder: Montanari, Alfio, I-47031 San Marino (SM)
(74) Vertreter: Sassatelli, Franco T., Dr.

(57) **Zusammenfassung**

Ein Satz koaxialer Tragmuffen (3) von Profilarmen (4) ist zwischen einem parallelen Kettenpaar (1) vorgesehen, das ein Förderband bildet, welches auf einer waagerechten Fläche senkrecht liegt und auf Zähnen (5) am Ende eines geradlinigen Gestells (12) mit Motorantrieb gleitet. Jeder dieser Profilarme (4) hält auf der Unterseite ein an Haken freihängendes Muster. Wenn die Profilarme (4) in die Spitzenstellung gelangen, drehen sie sich aus der Parallelstellung nach vorne. Diese Stellungsänderung ermöglicht nacheinander das Sichtbarmachen der Muster.

## Beschreibung

Die Erfindung bezieht sich auf eine Vorrichtung zur Ausstellung be sonders von Textil- und Keramikwaren, was die kontibuierliche und automatische Besichting der Muster nacheinander gestattet, die in die Ausstellungslage gelangen. Grundsaetzlich ist eine geradlinige Foerdervorrichtung in einer geschlossenen Linie von haengenden Armen verwendet, die die Muster halten, mit Motorantrieb und verschiedent lich auf der Ebene abgestuezt.

Beim Vertrieb von Industrieerzuegnissen bemerkt man di Notwendigkeit, die Sichtbarmachung der Muster sowohl den Unternehmern als auch den moeglichen Kaeufern auf dem diesbezueglichen Gebiet zu ermoeglichen.

Besonders auf dem Gebiet der Keramikprodukte werden steife Mappen verwendet, die ein oder mehrere Muster auf einer Aufstellungsflaeche unterstuetzen. Auf dem Gebiet der Textilwaren sind Buendel von Geweben vorgesehen, die gehoerig durchblaettert werden muessen. In estern Falle faellt diese Operation wegen des Gewichtes des obigen Gesamtes beschwerlich aus, waehrend im zweiten Falle der Muehseligkeit des Musterdurchblaettems noch die Beschaedigung durch die wieder holte Reibungsbewegung der Muster hinzukommt.

Die Erfindung gestattet, diesen Nachteilen vorzubeugen, naemlich mittels einer Ausstellvorrichtung, die die Besichtigung der Muster in automatischer Weise kontinuierlich verwirlicht. Das ermoe glicht auch eine weitere Verwendung als staendiger Aussteller in Ausstellraeumen und -Fenstern bezw. Schaustellungen.

Der geradlinige Befoerderer in geschlossenem Regelkreis verwendet ein senkrechtes Band, das sich auf einer waagrechten Ebene bewegt. Es besteht aus einem Paar Ketten, die auf den Aussenseiten von steifen Abstandsstuecken verbunden sind: Letztere halten einen Satz Muffen in mittlerer Stellung, um Profilarme in Axiwlkupplung zu unterstuetzen. Das Foerderband gleitet auf Zahnstangen der gerad linigen Gestellspitzen mittels eines Antriebsmotorsatzes. Jeder Arm traegt ein Muster mittels Haken oder anderer Haltvorrichtung in frei. er Stellung in einer unteren geradlinigen Fuehrung in Schlitz- oder Gleisform. Von der Parallelstellung, die die Batteriezusarnmenstellung mit geringstem Raumbedarf gestattet, werden die fortschreitenden Tragarme in Umdrehung gebracht, sobald sie in die Spitzstellung gelangen, wodurch die ununterbrochene Sichtbarmachung saemtlicher Muster nacheinander mittels einer schrittweisen Stellungsaenderung ermoeglicht wird.

In einer anderen Ausfuehrung ist die geradlinige Foerdervorrichtung auf einer Tragsaeule unter dem Zahnstangenpaar eines der beiden Koe pfe axialweise aufgestellt, waehrend der Antriebsmotorsatz in Unter teil eingebaut ist. Es wird somit eine geradlinige Ausstellvorrichtung mit haengender Unterlage erhalten, wobei die Kraftuebertragung innerhalb der Tragsaeule erhalten wird.

In einer weiteren Ausfuehrung ist die geradlinige Befoerderungsvorrichtung auf einer Brueckenunterlage durch ein Paar Saeule unter- ₛtuetzt. In dieser Ausfuehrung ist der Antriebsmotorsatz unter einem der Zahnstangenkoepfe untergebracht.

## Patentansprüche

1) Automatische mechanische kontinuierliche Ausstellvorrichtung fuer Textil- und Keramikwarenmuster, dadurch gekennezeichnet, dass der geradlinige Befoerderer in geschlossenem Regelkreis verwendet ein senk rechtes Band, das sich auf einer waagrechten Ebene bewegt. Es besteht aus einem Paar Ketten, die auf den Aussenseiten von steifen Abstands stuecken verbunden sind: Letztere halten einem Satz Muffen in mittler er Stellung, um Profilarme in Axialkupplung zu unterstuetzen. Das Foerderband gleitet auf Zahnstangen der geradlinigen Gestellspitzen mittels eines Antriebsrrotorsatzes. Jeder Arm traegt ein Muster mittels Haken oder anderer Haltvorrichtung in freier Stellung in einer unteren geradlinigen Fuehrung in Schlitz- oder Gleisform. Von der Parallelstellung, die die Batteriezusammenstellung mit geringstem Raumbedarf gestattet, werden die fortschreitenden Tragarme in Umdrehung gebracht, sobald sie in die Spitzstellung gelangen, wodurch die ununterbrochene Sichtbarmachung saemtlicher Muster nacheinander mittels einer schrittveisen Stellungsaenderung ermoeglicht wird.

2) Automatische mechanische kontinuierliche Ausstellvorrichtung fuer Textil- und Keramikwarenmuster, gemaess dem Anspruch 1, gekennezeichnet, dass in einer anderen Ausfuehrung ist die geradlinige Foerdervor richtung auf einer Tragsaeule unter dem Zahnstangenpaar eines der beiden koepfe axialweise aufgestellt, waehrend der Antriebsmotorsatz im Unterteil eingebaut ist. Es wird somit eine geradlinige Ausstellvorrichtung mit haengender Unterlage erhalten, wobei die Kraftuebertragung innerhalb der Tragsaeule erhalten wird.

3) Automatische mechanische kontinuierliche Ausstellvorrichtung fuer Textil- und Keramilwarenmuster, gemaess dem Anspruch 1, gekennezeichnet, dass in einer weiteren Ausfuehrung ist die geradlinige Befoerde rungsvorrichtung auf einer Brueckenunterlage durch ein Paar Saeule unterstuetzt. In dieser Ausfuehrung ist der Antriebsmotorsatz unter einem der Zahnstangenkoepfe untergebracht.
